# EUROPÄISCHE PATENTANMELDUNG

(11) **EP 1 205 649 A1**
(43) Veröffentlichungstag der Anmeldung: **15.05.2002**
(21) Anmeldenummer: 01124009.0
(22) Anmeldetag: 09.10.2001
(51) Int. Cl.: F01N 3/28

(54) **Metallkatalysator für eine Abgasanlage**

(30) Priorität: 10.11.2000 DE 10055728
(71) Anmelder: Volkswagen Aktiengesellschaft, 38436 Wolfsburg (DE)
(72) Erfinder: Behner, Attila, 34270 Schauenburg (DE); Busch, Gerd, 34582 Borken (DE); Emde, Fred, 34134 Kassel (DE)

(57) **Zusammenfassung**

Die Erfindung betrifft einen Metallkatalysator (10) für eine Abgasanlage einer Brennkraftmaschine, insbesondere eines Kraftfahrzeuges, mit einem als Metallwickelkörper (12) ausgebildeten Metallkonverter, welcher von einem Mantelblech (16) umgeben ist, an dem an jeder Seite ein den Strömungsquerschnitt verändernder Trichter (22) zum Anschluß an die Abgasanlage vorgesehen ist. Hierbei ist der Metallwickelkörper (12) derart ausgebildet, daß er in seinem Durchmesser einem Keramikmonolith eines Keramikkatalysators entspricht, wobei jeweilige Anschlußstellen für die Trichter (22) derart ausgebildet sind, daß Trichter von Keramikkatalysators mit dem Mantelblech (16) verbindbar sind.

## Beschreibung

Die Erfindung betrifft einen Metallkatalysator für eine Abgasanlage einer Brennkraftmaschine, insbesondere eines Kraftfahrzeuges, mit einem als Metallwickelkörper ausgebildeten Metallkonverter, welcher von einem Mantelblech umgeben ist, an dem an jeder Seite ein den Strömungsquerschnitt verändernder Trichter zum Anschluß an die Abgasanlage vorgesehen ist, gemäß dem Oberbegriff des Anspruchs 1.

Zur Abgasnachbehandlung in der Abgasanlage einer Brennkraftmaschine ist es zum Umwandeln von Schadstoffen im Abgas in ganz oder teilweise unschädliche Stoffe bekannt, im Abgasstrom einen Katalysator oder Konverter vorzusehen. Dieser bewirkt eine chemische Umwandlung der Schadstoffe in ungiftige Stoffe, ohne sich dabei selbst zu verändern (katalytischer Prozeß). Derzeit sind zwei Trägersysteme für Katalysatoren im Abgasanlagenbereich bekannt, nämlich Keramikmonolithe (Keramikkonverter) und Metallwickelträger (Metallkonverter).

In der Abgasanlage wird der Katalysator in ein Abgasrohr eingeschleift. Zum Erzielen einer möglichst großen Kontaktfläche zwischen dem zu behandelnden Abgas und einer katalytisch aktiven Schicht des Katalysators weist letzterer einen großen Durchmesser auf. Zum Einbinden des Katalysators in die Abgasanlage ist stromauf des Katalysators ein Eingangstrichter vorgesehen, welcher den Durchmesser des Abgasrohres auf den größeren Durchmesser des Katalysators aufweitet. Stromab des Katalysators ist ein Ausgangstrichter vorgesehen, welcher den großen Durchmesser des Katalysators auf den kleineren Durchmesser des Abgasrohres zurückführt. Aufgrund des unterschiedlichen Grundaufbaus dieser beiden vorgenannten Träger- bzw. Anbindungssysteme (Keramik- bzw. Metallkonverter) werden separate Ein- und Ausgangstrichter für Keramik- und Metallkonverter benötigt.

Bei bekannten Metallkatalysatoren ist ein Metallwickelträger bzw. Metallwickelkörper in ein Rohr eingelötet. In dieses Rohr sind an jedem Ende zwei PE-Distanzringe und ein entsprechender Trichter eingeschoben und verschweißt.

Der vorliegenden Erfindung liegt die Aufgabe zugrunde, einen Metallkatalysator der obengenannten Art dahingehend zu verbessern, daß eine vereinfachte und kostengünstigere Montage bei besserer Ressourcenausnutzung bzgl. Lagerhaltung und Einzelteileherstellung erzielt wird.

Diese Aufgabe wird erfindungsgemäß durch einen Metallkatalysator der o.g. Art mit den in Anspruch 1 gekennzeichneten Merkmalen gelöst. Vorteilhafte Ausgestaltungen der Erfindung sind in den abhängigen Ansprüchen angegeben.

Dazu ist es erfindungsgemäß vorgesehen, daß der Metallwickelkörper (12) derart ausgebildet ist, daß er in seinem Durchmesser einem Keramikmonolith eines Keramikkatalysators entspricht, wobei jeweilige Anschlußstellen für die Trichter (22) derart ausgebildet sind, daß Trichter von Keramikkatalysators mit dem Mantelblech (16) verbindbar sind.

Dies hat den Vorteil, daß für einen Keramikkatalysator passende Eingangs- und Ausgangsrichter auch an den Metallkatalysator passen, so daß für die verschiedenen Katalysator-Trägersysteme weniger Einzelteile vorgehalten werden müssen. Ein Wechsel von einem Katalysatorsystem zum anderen Katalysatorsystem während eines Produktionsprozesses ist damit einfach schnell und ohne Aufwand möglich. Auch das Verbauen der beiden Katalysatorsysteme in beliebiger Abfolge auf ein und derselben Montagestrecke ist ohne Umstellung des Fertigungsprozesses möglich.

Zweckmäßigerweise sind jeweilige freie Enden des Mantelbleches um einen vorbestimmten Winkel, wie beispielsweise 30°, abgestellt.

Durch die Vergrößerung der Durchmessers des Metallwickelkörpers ergibt sich ferner die vorteilhafte Möglichkeit, die Länge des Metallwickelkörpers bei gleichbleibender Oberfläche auf die äquivalente Längenausdehnung eines Keramikmonolithen zu verkürzen.

Weitere Merkmale, Vorteile und vorteilhafte Ausgestaltungen der Erfindung ergeben sich aus den abhängigen Ansprüchen, sowie aus der nachstehenden Beschreibung der Erfindung anhand der beigefügten Zeichnung. Diese zeigt in der einzigen Fig. eine Teilschnittansicht einer bevorzugten Ausführungsform eines erfindungsgemäßen Metallkatalysators.

Der Metallkatalysator 10 umfaßt einen als Metallwickelträger oder -körper 12 ausgebildeten Metallkonverter, der in einem Mantelblech 16 angeordnet ist. Jeweils freie Enden 18 des Mantelbleches 16 sind um einen Winkel 20 von 30° abgestellt. Die Abstellung dient zur Anbindung eines Trichters 22, an den zusammengebauten Metallkatalysator 10. Der Trichter 22 ist hierbei stromauf des Metallkatalysators 10 ein Einlaßtrichter, welcher einen kleinen Querschnitt eines nicht dargestellten Abgasrohres einer Abgasanlage einer Brennkraftmaschine auf den größeren Querschnitt des Metallkatalysators 10 aufweitet. Stromab des Metallkatalysators 10 ist dieser Trichter 22 ein Auslaßtrichter, welcher den großen Querschnitt des Metallkatalysators 10 auf den kleineren Querschnitt des Abgasrohres verengt.

Der Wickelkörper 12 ist in seinem Querschnitt derart ausgebildet, daß er in den Abmessungen einem Keramikmonolith eines Keramikkatalysators entspricht. Hierdurch ist es zusammenwirkend mit der Abstellung 18, 20 möglich, an den Metallkatalysator 10 Trichter 22 anzubringen, welche ursprünglich für Keramikkatalysatoren hergestellt waren, welche andere Abmessungen aufweisen als herkömmliche Metallkatalysatoren. Mit anderen Worten benötigt ein erfindungsgemäße ausgebildeter Metallkatalysator 10 keine separat für diesen hergestellte Trichter 22, sondern es können die bereits für Keramikkatalysatoren vorhandenen Trichter 22 verwendet werden. Die Anschlußstellen für Trichter 22 sind derart ausgebildet. daß ein Trichter 22 eines Keramikkatalysators das Mantelblech 16 übergreift.

Der Metallwickelkörper 12 wird in seinem Durchmesser vergrößert, dadurch ergibt sich in vorteilhafter Weise eine erhöhte Oberfläche des katalytisch wirksamen Fläche. Andererseits ist es möglich, bei gleichbleibender Oberfläche den Metallwickelkörper auf die Länge eines Keramikmonolithen zu verkürzen, so daß sich auch in der Länge gleiche Abmessungen bzgl. eines Keramikkatalysators ergeben.

Der Ausdruck "Metallkatalysator" bezeichnet hier die Gesamtanordnung aus Wickelkörper 12, Mantelblech 16 und je einen Trichter 22 auf jeder Seite des Metallwickelkörpers 12.

Durch die erfindungsgemäße Vereinheitlichung der Trichteranbindung lassen sich die unterschiedlichen Trägersysteme (Keramik- bzw. Metallkatalysator) untereinander kurzfristig substituieren. Ferner können bei bekannten Metallkatalysatoren erforderliche PE-Distanzringe zwischen Trichter und Metallwickelträger entfallen. Bereits vorhandene Trichter aus dem Bereich der Keramikkatalysatoren können für die erfindungsgemäßen Metallkatalysatoren verwendet werden. In einer Fertigung kann dadurch auch kurzfristig zwischen Keramik- und Metallkatalysatoren gewechselt werden, was beispielsweise bei geänderten Abgasvorschriften erforderlich sein kann.

Der erfindungsgemäße Metallkatalysator 10 weist eine beidseitige Anbindung von Auslaß- bzw. Einlaßtrichter 22 derart auf, daß herkömmliche Trichter 22 von Keramikkatalysatoren an dem erfindungsgemäßen Metallkatalysator 10 angebracht werden können. Gleichzeitig sind Abmessungen des Metallwickelkörpers 12 in Länge und Durchmesser entsprechend angepaßt.

## Patentansprüche

1. Metallkatalysator (10) für eine Abgasanlage einer Brennkraftmaschine, insbesondere eines Kraftfahrzeuges, mit einem als Metallwickelkörper (12) ausgebildeten Metallkonverter, welcher von einem Mantelblech (16) umgeben ist, an dem an jeder Seite ein den Strömungsquerschnitt verändernder Trichter (22) zum Anschluß an die Abgasanlage vorgesehen ist, **dadurch gekennzeichnet, daß** der Metallwickelkörper (12) derart ausgebildet ist, daß er in seinem Durchmesser einem Keramikmonolith eines Keramikkatalysators entspricht, wobei jeweilige Anschlußstellen für die Trichter (22) derart ausgebildet sind, daß Trichter von Keramikkatalysators mit dem Mantelblech (16) verbindbar sind.

2. Metallkatalysator (10) nach Anspruch 1, **dadurch gekennzeichnet, daß** jeweilige freie Enden (18) des Mantelbleches (16) um einen vorbestimmten Winkel (20) abgestellt sind.

3. Metallkatalysator (10) nach Anspruch 2, **dadurch gekennzeichnet, daß** die freien Enden (18) des Mantelbleches (16) um 30° abgestellt sind.

4. Metallkatalysator (10) nach wenigstens einem der vorhergehenden Ansprüche, **dadurch gekennzeichnet, daß** der Metallwickelkörper (12) derart ausgebildet ist, daß er in seiner Länge einem Keramikmonolith eines Keramikkatalysators entspricht.
